# EUROPÄISCHE PATENTSCHRIFT

(11) **EP 0 499 601 B1**
(45) Veröffentlichungstag und Bekanntmachung des Hinweises auf die Patenterteilung: **19.01.1994**
(21) Anmeldenummer: 92890033.1
(22) Anmeldetag: 10.02.1992
(51) Int. Cl.: F01M 9/10, F01L 1/04

(54) **Zylinderkopf für Brennkraftmaschinen**
Cylinder head for an internal combustion engine
Culasse pour un moteur à combustion interne

(30) Priorität: 12.02.1991 AT 303/91
(43) Veröffentlichungstag der Anmeldung: 19.08.1992
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Kirchweger, Karl, A-8010 Graz (AT); Obermayer, Bertram, A-8151 Hitzendorf (AT); Kling, Wolfgang, A-8010 Graz (AT)
(74) Vertreter: Krause, Walter, Dr. Dipl.-Ing.

(56) Entgegenhaltungen:
- DE-A- 3 604 667
- GB-A- 2 130 672
- GB-A- 2 216 187

## Beschreibung

Die Erfindung bezieht sich auf einen Zylinderkopf für Brennkraftmaschinen mit hängenden Ventilen und Lagern für zwei obenliegende Nockenwellen, die mit Lagerbügeln und mit Lagerbügelschrauben befestigt sind, wobei zur Schmierung der Lager der Nockenwellen zwei parallel zu den Nockenwellen und unterhalb derselben durchgehend verlaufende gegossene erste Ölkanäle vorgesehen sind, welche durch eine normal zu diesen verlaufende Bohrung miteinander verbunden sind, wobei diese Bohrung wiederum mittels einer parallel zu den Lagerbügelschrauben verlaufenden Zuführbohrung an die Ölpumpe angeschlossen ist.

Zylinderköpfe dieser Art, sind in der US-PS 4 621 597 beschrieben. Dabei sind die Ölzuführungen zu den Nockenwellenlagern, ausgehend von gegossenen ersten Ölkanälen, immer gebohrt, wobei die Bohrungen zumeist im Vergleich zu deren Durchmesser unverhältnismäßig lang sind und außerdem zu den Hauptbearbeitungsrichtungen schräg liegen. Dadurch ist die Herstellung dieser Bohrungen erschwert und äußerst aufwendig.

Diese Nachteile treten auch bei der GB-PS 2 130 672 auf, welche ein System zur Schmierung der Nockenwellenlager zeigt, welches neben parallel zu den Lagerbügelschrauben gebohrten, im Vergleich zum Durchmesser unverhältnismäßig langen Ölzuführungen auch schräg zu den Hauptbearbeitungsrichtungen verlaufende Bohrungen vorsieht.

Der Erfindung liegt die Aufgabe zugrunde, diese Nachteile zu vermeiden und insbesondere möglichst kurze, in den Hauptbearbeitungsrichtungen liegende Verbindungsbohrungen zu schaffen. Erfindungsgemäß geschieht dies dadurch, daß von den gegossenen ersten Ölkanälen ebenfalls gegossene zweite Ölkanäle abzweigen, die zu den Gleitflächen der Ventilstößel führen, und zu den lagerbügelschrauben parallel verlaufende Bohrungen vorgesehen sind, welche die gegossenen zweiten Ölkanäle mit den Schmiernuten der Lager der Nockenwellen verbinden. Die gegossenen zweiten Ölkanäle sind so gestaltet, daß die parallel zu den Lagerschrauben liegenden Verbindungsbohrungen zu den Schmiernuten möglichst kurz ausgeführt werden können.

In weiterer Ausgestaltung der Erfindung kann die Verbindungsbohrung der beiden gegossenen Ölkanäle sowie die parallel zu den Lagerbügelschrauben verlaufende Zuführbohrung am hinteren Ende der Brennkraftmaschine angeordnet sein, was konstruktiv einfach zu lösen ist und außerdem die Anbringung der notwendigen Verschlußorgane für die Bohrungen ermöglicht.

In weiterer Ausgestaltung der Erfindung können vorteilhaft zur Zuführung des Schmieröles zu den Nockenwellenlagern vom Austritt aus den parallel zu den Lagerbügelschrauben verlaufenden Bohrungen Nuten in den Lagerbügeln der Nockenwellenlager vorgesehen sein. Dies erspart die Anbringung von weiteren Bohrungen.

Die erfindungsgemäß kurzen Bohrungen zwischen Schmiernuten und den zweiten Ölkanälen erlauben größere Meßtoleranzen der Schmiernuten in den Lagerbügeln, sodaß in weiterer Ausgestaltung der Erfindung die Nuten, insbesondere Ringnuten, in den Lagerbügeln der Nockenwellenlager gegossen sein können. Damit kann eine mechanische Bearbeitung der Schmiernuten vermieden werden.

Die Erfindung wird nachfolgend anhand eines Ausführungsbeispieles näher erläutert. Es zeigen:
- Fig. 1: die hintere Ansicht eines Zylinderkopfes gemäß der Erfindung,
- Fig. 2: einen Schnitt nach der Linie II-II in Fig. 1,
- Fig. 3: einen Schnitt nach der Linie III-III in Fig. 2,
- Fig. 4: einen Schnitt nach der Linie IV-IV in Fig. 2 und 5 und
- Fig. 5: eine Ansicht des Zylinderkopfes nach der Linie V-V in Fig. 4.

Der generell mit 1 bezeichnete erfindungsgemäße Zylinderkopf weist vier Ventile, zwei Einlaßventiele 2 und zwei Auslaßventile 3 auf, welche von zwei obenliegenden Nockenwellen 4 und 5 über Tassenstößel 6 bzw. 7 betätigt werden. Die Nockenwellen 4 und 5 sind am Zylinderkopf 1 gelagert; diese Lager sind mit 8 bzw. 9 bezeichnet. Ein für beide Nockenwellen 4 und 5 gemeinsamer Lagerbügel 10 ist mit drei Lagerbügelschrauben 11 am Zylinderkopf 1 befestigt.

Die Schmierung der Tassenstößel 6 und 7 und den Nockenwellenlager 8 und 9 erfolgt über zu den Nockenwellen 4 und 5 parallel verlaufende gegossene Ölkanäle 12 und 13, die ihrerseits durch die am hinteren Ende vorgesehene Querbohrung 14 miteinander in Verbindung stehen. In die Querbohrung 14 mündet die parallel zu den Lagerbügelschrauben 11 verlaufende Bohrung 15, die von einer nicht dargestellten Ölpumpe gespeist wird.

Es sind weitere ebenfalls gegossene Ölkanäle 16 und 17 vorgesehen, die mit den Ölkanälen 12 bzw. 13 zusammengegossen sind. Diese Ölkanäle 16 und 17 dienen zur Schmierung der Tassenstößel 6 bzw. 7 und münden zu diesem Zweck in deren Lagerflächen 6' bzw. 7'. Zur Schmierung der Nockenwellenlager 8 und 9 ist eine parallel zu den Lagerbügelschrauben verlaufende Bohrung 18 vorgesehen, die in der oberen ebenen Abschlußfläche 19 des Zylinderkopfes 1 mündet und von da weg über Schmiernuten 20, 21 und 22 im Lagerbügel 10 zu den Lagerstellen 8 und 9 der Nockenwellen 4 und 5 führen. Die Zufuhr des Schmieröles zum Lager 9 der Nockenwelle 5 erfolgt vom Lager 8 der Nockenwelle 4 aus über die im Lagerbügel 10 angebrachte ringförmige Schmiernut 21, welche eingearbeitet aber auch eingegossen sein kann.

Der Raum an der oberen ebenen Abschlußfläche 19 des Zylinderkopfes 1 mit den Nockenwellen 4 und 5 und deren Lagern 8 und 9 ist mit einem Deckel 23 dicht abgeschlossen, zu welchem Zweck er mit der Dichtung 24 versehen und mittels der Schrauben 25 am Zylinderkopf 1 anschraubbar ist.

## Patentansprüche

1. Zylinderkopf für Brennkraftmaschinen mit hängenden Ventilen (2, 3) und Lagern (8, 9) für zwei obenliegende Nockenwellen (4, 5), die mit Lagerbügeln (10) und mit Lagerbügelschrauben (11) befestigt sind, wobei zur Schmierung der Lager (8, 9) der Nockenwellen (4, 5) zwei parallel zu den Nockenwellen (4, 5) und unterhalb derselben durchgehend verlaufende gegossene erste Ölkanäle (12, 13) vorgesehen sind, welche durch eine normal zu diesen verlaufende Bohrung (14) miteinander verbunden sind, wobei diese Bohrung (14) wiederum mittels einer parallel zu den Lagerbügelschrauben (11) verlaufenden Zuführbohrung (15) an die Ölpumpe angeschlossen ist, **dadurch gekennzeichnet**, daß von den gegossenen ersten Ölkanälen (12, 13) ebenfalls gegossene zweite Ölkanäle (16, 17) abzweigen, die zu den Gleitflächen der Ventilstößel (6, 7) führen, und zu den Lagerbügelschrauben (11) parallel verlaufende Bohrungen (18) vorgesehen sind, welche die gegossenen zweiten Ölkanäle (16, 17) mit den Schmiernuten (20, 21, 22) der Lager (8, 9) der Nockenwellen (4, 5) verbinden.

2. Zylinderkopf nach Anspruch 1, **dadurch gekennzeichnet**, daß die Verbindungsbohrung (14) der beiden gegossenen ersten Ölkanäle (12, 13) sowie die parallel zu den Lagerbugelschrauben (11) verlaufende Zuführbohrung (15) am hinteren Ende der Brennkraftmaschine angeordnet sind.

3. Zylinderkopf nach Anspruch 1 oder 2, **dadurch gekennzeichnet**, daß zur Zuführung des Schmieröles zu den Nockenwellenlagern (8, 9) vom Austritt aus den parallel zu den Lagerbügelschrauben (11) verlaufenden Bohrungen (18), Nuten in den Lagerbügeln (10) der Nockenwellenlager (8, 9) vorgesehen sind.

4. Zylinderkopf nach Anspruch 3, **dadurch gekennzeichnet**, daß die Nuten (21, 22), insbesondere Ringnuten (21), in den Lagerbügeln (10) der Nockenwellenlager (8, 9) gegossen sind.

## Claims

1. Cylinder head for an internal combustion engine with overhead valves (2,3) and bearings (8,9) for two overhead camshafts (4,5), in which a first set of two cast-in oil passages (12,13) running through parallel to and below the camshafts (4,5) are provided for lubricating the bearings (8,9) of the camshafts (4,5), these oil passages being connected to one another by way of a bore (14) running perpendicular thereto, this bore (14) in turn being connected to the oil pump by means of a feed bore (15) running parallel to the bearing stirrup screws (11), characterised in that a second set of likewise cast-in oil passages (16, 17) branch off from the first set of cast-in oil passages (12, 13), and lead to the rubbing surfaces of the valve tappets (6, 7), and that bores (18) are provided running parallel to the bearing stirrup screws (11) are and connecting the second set of cast-in oil passages (16, 17) to the lubricating grooves (20, 21, 22) of the bearings (8, 9) of the camshafts (4, 5).

2. Cylinder head according to Claim 1, characterised in that the connecting bore (14), which connects the two first cast-in oil passages (12, 13), as well as the feed bore (15), which runs parallel to the bearing stirrup screws (11), are arranged at the rear end of the engine.

3. Cylinder head according to Claim 1 or 2, characterised in that grooves are provided in the bearing stirrups (10) of the camshaft bearings (8, 9) to supply lubricating oil to the camshaft bearings (8, 9) from the outlet from the bores (18) which run parallel to the bearing stirrup screws (11).

4. Cylinder head according to Claim 3, characterised in that the grooves (21, 22), in particular annular grooves (21), are cast in the bearing stirrups (10) of the camshaft bearings (8, 9).

## Revendications

1. Culasse pour moteurs à combustion interne avec soupapes en tête et paliers pour deux arbres à cames situés en haut, dans laquelle pour graisser les paliers des arbres à cames, on prévoit deux premières canalisations d'huile brutes de fonderie parallèles aux arbres à cames et traversant en dessous de ceux-ci, canalisations qui sont reliées l'une à l'autre par un alésage s'étendant perpendiculairement celles-ci, cet alésage étant à son tour raccordé, à la pompe à huile, au moyen d'un alésage d'alimentation s'étendant parallèlement aux boulons de serrage des étriers des paliers, culasse caractérisée en ce qu'à partir des premières canalisations d'huile brutes de fonderie (12, 13) partent en dérivation deux canalisations d'huile (16, 17) également brutes de fonderie, qui mènent aux surfaces polies des poussoirs de soupape (6, 7) et en ce qu'on prévoit des alésages (18) s'étendant parallèlement aux boulons de serrage des étriers de palier (11), qui relient les secondes canalisations venues de fonderie (16, 17) aux rainures de graissage (20, 21, 22) des paliers (8, 9) des arbres à cames (4, 5).

2. Culasse selon la revendication 1, caractérisée en ce que l'alésage de liaison (14) des deux premières canalisations d'huile (12, 13) venues de fonderie ainsi que l'alésage d'alimentation (15) s'étendant parallèlement aux boulons de fixation des étriers de palier (11) sont disposés sur l'extrémité arrière du moteur à combustion interne.

3. Culasse selon la revendication 1 ou 2, caractérisée en ce que pour amener l'huile de graissage aux paliers des arbres à cames (8, 9), on prévoit depuis la sortie des alésages (18) s'étendant parallèlement aux boulons (11) de fixation des étriers de palier, des rainures dans les étriers (10) des paliers (8, 9) d'arbres à cames.

4. Culasse selon la revendication 3, caractérisée en ce que les rainures (21, 22), en particulier les rainures annulaires (21) sont venues de fonderie dans les étriers (10) des paliers (8, 9) d'arbres à cames.
